# EUROPÄISCHE PATENTSCHRIFT

(11) **EP 0 366 105 B1**
(45) Veröffentlichungstag und Bekanntmachung des Hinweises auf die Patenterteilung: **11.08.1993**
(21) Anmeldenummer: 89119799.8
(22) Anmeldetag: 25.10.1989
(51) Int. Cl.: B24B 45/00

(54) **Spannvorrichtung für Werkzeuge, insbesondere für Schleifscheiben**
Tool-clamping device, especially for grinding wheels
Dispositif de fixation pour outil, en particulier pour meules de rectification

(30) Priorität: 28.10.1988 DE 8813580 U
(43) Veröffentlichungstag der Anmeldung: 02.05.1990
(73) Patentinhaber: Michael Weinig Aktiengesellschaft, D-97941 Tauberbischofsheim (DE)
(72) Erfinder: Weber, Rudolf, D-8702 Neubrunn-Böttigheim (DE)
(74) Vertreter: Jackisch-Kohl, Anna-Katharina

(56) Entgegenhaltungen:
- DE-A- 2 937 168
- DE-B- 1 062 567
- DE-B- 1 300 777

## Beschreibung

Die Erfindung betrifft eine Spannvorrichtung nach dem Oberbegriff des Anspruches 1.

Bei dieser bekannten Spannvorrichtung (DE-A-1 300 777) wird auf der radial elastisch aufweitbaren Spannbuchse ein Werkzeug radial verspannt. Eine axiale Fixierung des Werkstückes auf der Spannbuchse ist nicht vorgesehen. Darum besteht die Gefahr, daß das Werkstück bei entsprechender axialer Belastung axial auf der Spannbuchse verschoben wird.

Es ist auch eine Spannvorrichtung bekannt (DE-A-29 37 168), bei der ein Werkzeug an einem radialen Flansch der Spindel axial verspannt wird. Der Spindelflansch hat schlüssellochförmige Öffnungen, in die Spannbolzen des Werkzeuges bajonettartig eingreifen. Zur axialen Verspannung müssen anschließend die Spannschrauben angezogen werden. Bei einer entsprechenden Zahl von Spannschrauben ist dieser Spannvorgang zeitaufwendig und mühsam. Eine radiale Verspannung des Werkzeuges an der Spindel ist nicht vorgesehen.

Der Erfindung liegt die Aufgabe zugrunde, die gattungsgemäße Spannvorrichtung so auszubilden, daß mit ihr Werkzeuge auf der Spannvorrichtung nicht nur radial, sondern auch axial gespannt werden können, ohne daß hierzu eine schwierige Handhabung beim Spannvorgang erforderlich ist.

Diese Aufgabe wird bei der gattungsgemäßen Spannvorrichtung erfindungsgemäß mit den kennzeichnenden Merkmalen des Anspruches 1 gelöst.

Bei der erfindungsgemäßen Spannvorrichtung wird das Werkzeug auf die Spannbuchse so aufgeschoben, daß die Formschlußglieder des Werkzeuges in die Formschlußöffnungen des Axialspanngliedes eingreifen und diese axial hintergreifen. Durch Drehen des Axialspanngliedes wird das Werkzeug gegen die spindelseitige Anlage gezogen und auf diese Weise einwandfrei axial verspannt. Anschließend wird das axial fixierte Werkzeug mittels der hydraulisch aufweitbaren Spannbuchse zusätzlich radial auf der Spindel verspannt. Die Axialverspannung des Werkzeuges läßt sich einfach und schnell lediglich durch eine Drehbewegung durchführen. Da auch die radiale Verspannung des Werkzeuges durch Verdrehen der Spannschraube einfach und schnell vorgenommen werden kann, lassen sich mit der erfindungsgemäßen Spannvorrichtung die Werkzeuge mühelos axial und radial auf der Spindel verspannen. Das Werkzeug sitzt genau ausgerichtet auf der Spindel bzw. deren Spannbuchse.

Weitere Merkmale der Erfindung ergeben sich aus den weiteren Ansprüchen, der Beschreibung und den Zeichnungen.

Die Erfindung wird anhand eines in den Zeichnungen dargestellen Ausführungsbeispieles näher erläutert. Es zeigen
- Fig. 1: in schematischer Darstellung und im Axialschnitt eine erfindungsgemäße Spanneinrichtung,
- Fig. 2: eine Stirnansicht der Spannvorrichtung.

Die Spanneinrichtung dient zum Spannen von Werkzeugen, insbesondere von Schleifscheiben. Die Spanneinrichtung ist an einer Maschine vorgesehen und hat ein Gehäuse 1, in dem eine Spindel 2 mit Wälzlagern 3, 4 drehbar gelagert ist. Die Spindel 2 ragt nach vorne aus dem Gehäuse 1 und trägt am freien Ende eine Spannbuchse 5, die als Hydrobuchse ausgebildet ist und eine oder mehrere Kammern 6 aufweist, die axial geschlossen sind. Radial nach innen wird die Kammer 6 durch die Spindel 2 und radial nach außen durch einen elastisch verformbaren Wandabschnitt 7 der Spannbuchse 5 begrenzt. In die Kammer 6 mündet mindestens eine die Spindel 2 durchsetzende Querbohrung 8, welche die Kammer 6 mit einer die Spindel 2 zentral und axial durchsetzenden Bohrung 9 verbindet. Die Spannbuchse 5 ist auf dem freien Ende der Spindel 2 gelagert. Die Bohrung 9 ist durch ein Füllventil 10 geschlossen, über das ein Druckmedium in die Bohrung 9 eingebracht wird.

Am gegenüberliegenden Ende ist die Bohrung 9 durch eine Spannschraube 11 verschlossen, die in eine stirnseitig offene Gewindebohrung 12 der Spindel 2 geschraubt ist. In der Bohrung 9 befindet sich ein Spannkolben 13, der unter dem Druck des Druckmediums in der Bohrung 9 mit seiner Stirnseite an der Spannschraube 11 anliegt (Fig. 1). Der Spannkolben 13 ist abgedichtet in der Bohrung 9 geführt, so daß das Druckmedium nicht zwischen dem Spannkolben und der Wandung der Bohrung 9 nach außen gelangen kann.

Im Bereich zwischen der Spannbuchse 5 und dem Wälzlager 4 ist die Spindel 2 im Bereich außerhalb des Gehäuses 1 mit einem im Außendurchmesser vergrößerten Bund 14 versehen, der Außengewinde 15 trägt. Auf den Bund 14 ist ein Schleuderring 16 geschraubt, der auf seiner der Spannbuchse 5 zugewandten Seite eine koaxial zur Spindel 2 liegende stirnseitige Ausnehmung 17 aufweist, die mit einem Innengewinde 18 versehen ist. In diese Ausnehmung 17 kann ein Ring 19 geschraubt werden.

Auf der der Ausnehmung 17 gegenüberliegenden Seite ist der Schleudering mit zwei koaxialen ringförmigen Vertiefungen 20 und 21 versehen, in die das Gehäuse 1 mit entsprechenden ringförmigen Stegen 22 und 23 mit Spiel eingreift. Sie liegen ebenfalls koaxial zur Spindel 2. Im Schleudering 16 sind diametral einander gegenüberliegend zwei Anschläge 24 und 25 vorgesehen, die vorzugsweise als Stiftschrauben ausgebildet sind. Die Anschläge 24, 25 ragen in die ringförmige Ausnehmung 17 des Schleuderringes 16 (Fig. 1). Wenn die Anschläge 24, 25 als Schrauben ausgebildet sind, lassen sie sich leicht so am Schleuderring 16 anbringen, daß sie nicht aus der Ausnehmung 17 ragen.

Die Anschläge 24 und 25 des Schleuderringes 16 ragen jeweils in eine teilkreisförmig gekrümmte langlochförmige Öffnung 26 und 27 im Ring 19 (Fig. 2). Die Öffnungen 26, 27 sind gleich lang und liegen diametral einander gegenüber.

Der Ring 19 ist außerdem mit zwei diametral einander gegenüberliegenden schlüssellochförmigen Durchbrüchen 28 und 29 versehen (Fig. 2). Sie dienen zur Aufnahme von Schrauben 30, 31, die an einem Halter 32 für das zu spannende Werkzeug 33 vorgesehen sind.

Die Durchbrüche 28, 29 des Ringes 19 liegen, wie Fig. 2 zeigt, mittig zwischen den Öffnungen 26 und 27. Dabei ist der größere Öffnungsabschnitt des Durchbruches 28 der Öffnung 27 und der größere Öffnungsabschnitt des Durchbruches 29 der Öffnung 26 zugewandt.

Zur Inbetriebnahme der Spannvorrichtung wird über das Füllventil 10 das Druckmedium in die Bohrung 9 eingebracht. Bevorzugt wird hierbei als Druckmedium Fett verwendet, das mittels einer Fettpresse eingebracht wird. Mit diesem Druckmedium wird ein Spanndruck von beispielsweise etwa 3 x 10⁷Pa bis 5 x 10⁷Pa (300 bis 500 bar) einmalig erzeugt. Beim Befüllen der Bohrung 9 ist die Spannschraube 11 so weit eingeschraubt, daß sie mit ihrem Kopf 34 an der planen Stirnseite 35 der Spindel 2 anliegt. Der Spannkolben 13 wird unter dem Druck fest gegen die Spannschraube 11 gedrückt. Das Druckmedium gelangt über die Querbohrung(en) 8 in die Kammer(n) 6, wodurch die Wandabschnitte 7 der Spannbuchse 5 radial nach außen elastisch verformt werden. Auf diese Weise wird der auf der Spannbuchse 5 sitzende Halter 32 mit dem Werkzeug 33 auf der Spannbuchse zentriert und radial gespannt. Soll das Werkzeug mit dem Halter abgenommen werden, wird lediglich die Spannschraube 11 gelöst, wodurch der Spannkolben 13 in der Bohrung 9 unter dem Spanndruck verschoben wird. Dadurch wird das Druckmedium entspannt und die Verformung der Wandabschnitte 7 der Spannbuchse 5 aufhoben, so daß das Werkzeug 33 mit dem Kalter 32 leicht abgenommen werden kann. Wird auf die Spannbuchse 5 wieder ein Werkzeug geschoben, dann wird lediglich die Spannschraube 11 wieder in die Gewindebohrung 13 so weit geschraubt, bis sie mit ihrem Kopf 34 an der planen Stirnseite 35 der Spindel 2 anliegt. Beim Einschrauben wird der Spannkolben 13 wieder in der Bohrung 9 zurückbewegt, wodurch sich wieder der eingangs eingestellte Spanndruck ergibt. Es ist nicht mehr notwendig, bei jedem Werkzeugwechsel über das Füllventil 10 den Spanndruck aufzubauen. Dieser wird vielmehr nur beim Befüllen mit dem Druckmedium eingestellt; alle weiteren Spannvorgänge erfolgen dann lediglich noch durch Einschrauben der Spannschraube 11 in der beschriebenen Weise.

In der Spindel 2 ist eine stirnseitig erreichbare Verschlußschraube 36 vorgesehen, die bei der Erstfüllung mit Druckmedium geöffnet ist und somit eine Entlüftung beim Füllen ermöglicht. Anschließend wird die Verschlußschraube 36 wieder in ihre in Fig. 1 dargestellte Schließlage zurückgeschraubt.

Die axiale Fixierung und formschlüssige Verdrehsicherung des Werkzeuges 33 erfolgt durch die beiden Schrauben 30 und 31 im Kalter 32. Das Werkzeug 33 wird mit dem Kalter 32 so auf die Spannbuchse 5 aufgeschoben, daß die Schrauben 30, 31 durch die größeren Abschnitte der schlüssellochförmigen Durchbrüche 28, 29 im Ring 19 gelangen. Anschließend wird das Werkzeug 33 entgegen Arbeitsdrehrichtung gedreht, wobei die Schäfte der Schrauben 30, 31 in die schmaleren Abschnitte der schlüssellochförmigen Durchbrüche 28, 29 gelangen. Die Schraubenköpfe liegen dann an der Rückseite 37 des Ringes 19 an. Sobald die Schäfte der Schrauben 30, 31 am Rand der schlüssellochförmigen Durchbrüche 28, 29 zur Anlage kommen, wird beim weiteren Verdrehen des Werkzeuges der Ring 19 mitgenommen und weiter in den Schleuderring 16 entgegen Arbeitsdrehrichtung geschraubt. Hierbei zieht der Ring 19 das Werkzeug 32, 33 axial so weit, bis der Halter 32 an der Stirnseite 38 des Schleuderringes 16 anliegt. Das Werkzeug 32, 33 wird auf diese Weise axial fest gegen den Schleuderring 16 angelegt und gesichert. Der Ring 19 hält das Werkzeug 32, 33 in dieser Position fest. Anschließend wird die Spannschraube 11 in der beschriebenen Weise angezogen und somit der Spanndruck erzeugt, so daß das axial fixierte Werkzeug 32, 33 nunmehr auch radial zentriert und gespannt wird.

Der Ring 19 ist so in die Ausnehmung 17 des Schleuderringes 16 geschraubt, daß beim Drehen des Ringes 19 während des Befestigens des Werkzeuges 32, 33 auf jeden Fall sichergestellt ist, daß das Werkzeug auch an der Stirnseite 38 des Schleuderringes 16 zur Anlage kommt. Die als Stiftschrauben ausgebildeten Anschläge 24, 25 werden bei der Montage der Spannvorrichtung erst dann in den Schleuderring 16 geschraubt, wenn der Ring 19 seine Einbaulage einnimmt. Hierbei wird der Ring 19 so weit in den Schleuderring 16 geschraubt, daß seine langlochförmigen Öffnungen 26, 27 im Bereich der Gewindebohrungen zur Aufnahme der Anschläge 24, 25 liegen. Die Öffnungen 26, 27 sind so lang und die Anschläge 24, 25 innerhalb der Öffnungen so angeordnet, daß der Ring 19 beim Aufsetzen des Werkzeuges 32, 33 auf jeden Fall so weit gedreht werden kann, daß das Werkzeug an der Stirnseite 38 des Schleuderringes 16 zur Anlage kommt.

Die Schrauben 30, 31 lassen sich im Halter 32 genau axial so einstellen, daß der Abstand des Schraubenkopfes von der benachbarten Seitenfläche 39 des Halters 32 der Dicke des Ringes 19 plus einem geringen Übermaß zum Einführen entspricht. Nach Drehen des Ringes 19 auf dem Gewinde 18 ist das Werkzeug 32, 33 gegenüber dem Ring 19 in der Einbaulage axial unverschieblich.

Zum Abnehmen wird das Werkzeug 32, 33 und der Ring 19 nach dem Lösen der Spannschraube 11 so weit zurückgedreht, daß die Anschläge 24, 25 am entsprechenden Rand der langlochförmigen Öffnungen 26, 27 im Ring 19 zur Anlage kommen. Das Werkzeug kann dann abgenommen werden, wobei die Köpfe der Schrauben 30, 31 durch die größeren Abschnitte der schlüssellochförmigen Durchbrüche 28, 29 im Ring 19 gezogen werden können.

Der Ring 19 positioniert das Werkzeug 32, 33 in der beschriebenen Weise axial. Da beim Drehen der Ring 19 in den Schleudering 16 geschraubt wird, wird das Werkzeug 32, 33 in axialer Richtung verschoben, so daß bei der Anlage des Werkzeuges an der Stirnseite 38 des Schleuderringes 16 auch eine in axialer Richtung wirkende Anlegekraft erzeugt wird.

Der Ring 19 verhindert bei einem evtl. Ausfall des Druckes, daß das Werkzeug 32, 33 von der Spindel 3 geschoben wird. Da das Werkzeug 32, 33 entgegen Arbeitsdrehrichtung gedreht wird, würde bei einem Ausfall des Hydraulikdruckes der Ring 19 entgegen Arbeitsdrehrichtung noch weiter in den Schleuderring 16 geschraubt. Auf diese Weise wird verhindert, daß das Werkzeug 32, 33 unbeabsichtigt von der Spindel 3 geschoben werden kann.

## Patentansprüche

1. Spannvorrichtung mit einer drehbar angetriebenen Spindel (2) und mit einer zum Spannen auf der Spindel (2) vorgesehenen hydraulisch aufweitbaren Spannbuchse (5), die mindestens eine Hydraulikmedium-Kammer (6) aufweist, die mit einer die Spindel (2) durchsetzenden, das Hydraulikmedium zuführenden Bohrung (9) verbunden ist, die durch eine Spannschraube (11) geschlossen ist, die in eine Druckentlastungsstellung zurückschraubbar ist,
dadurch gekennzeichnet, daß die Spindel (2) mit einem Aufnahmeteil (16) für mindestens ein Axialspannglied (19) versehen ist, das gegenüber dem Aufnahmeteil (16) drehbar ist und in Drehrichtung des Axialspanngliedes (19) verlaufende Formschlußöffnungen (28, 29) für axial verlaufende Formschlußglieder (30, 31) eines Werkzeuges (33) aufweist, die die Formschlußöffnungen (28, 29) axial hintergreifen, und daß das Werkzeug (33) durch das Axialspannglied (19) gegen eine spindelseitige Anlage (38) gezogen ist.

2. Spannvorrichtung nach Anspruch 1,
dadurch gekennzeichnet, daß das Axialspannglied (19) Anschläge aufweist, die im Drehweg von Gegenanschlägen (30, 31) des Werkzeuges (33) liegen.

3. Spannvorrichtung nach Anspruch 1 oder 2,
dadurch gekennzeichnet, daß die Spannschraube (11) in eine stirnseitige Gewindebohrung (12) der Spindel (2) geschraubt ist.

4. Spannvorrichtung nach einem der Ansprüche 1 bis 3,
dadurch gekennzeichnet, daß in der Bohrung (9) ein Spannkolben (13) liegt, der unter dem Druck des Hydraulikmediums an der Spannschraube (11) anliegt.

5. Spannvorrichtung nach Anspruch 4,
dadurch gekennzeichnet, daß der Spannkolben (4) dichtend in der Bohrung (9) geführt ist.

6. Spannvorrichtung nach einem der Ansprüche 1 bis 5,
dadurch gekennzeichnet, daß das Axialspannglied (19) ein Ring ist.

7. Spannvorrichtung nach einem der Ansprüche 1 bis 6,
dadurch gekennzeichnet, daß die Formschlußöffnungen (28, 29) schlüssellochförmig ausgebildet sind.

8. Spannvorrichtung nach einem der Ansprüche 1 bis 7,
dadurch gekennzeichnet, daß die Formschlußglieder (30, 31) axial vom Werkzeug (32, 33) abstehende Schrauben sind, welche durch die Formschlußöffnungen (28, 29) des Axialspanngliedes (19) ragen.

9. Spannvorrichtung nach einem der Ansprüche 1 bis 8,
dadurch gekennzeichnet, daß die Formschlußöffnungen (28, 29) diametral einander gegenüberliegen.

10. Spannvorrichtung nach einem der Ansprüche 1 bis 9,
dadurch gekennzeichnet, daß der Aufnahmeteil (16) ein Schleuderring ist, der in seiner Stirnseite eine Ausnehmung (17) zur Aufnahme des Axialspanngliedes (19) aufweist.

11. Spannvorrichtung nach einem der Ansprüche 1 bis 10,
dadurch gekennzeichnet, daß das Axialspannglied (19) diametral einander gegenüberliegende Öffnungen (26, 27) aufweist, in die Anschläge (24, 25) des Aufnahmeteiles (16) ragen.

12. Spannvorrichtung nach Anspruch 11,
dadurch gekennzeichnet, daß die Öffnungen (26, 27) teilkreisförmig gekrümmte Langlöcher sind.

13. Spannvorrichtung nach Anspruch 11 oder 12,
dadurch gekennzeichnet, daß die Anschläge (24, 25) axial zur Spindel (2) verlaufende Schrauben sind.

14. Spannvorrichtung nach einem der Ansprüche 1 bis 13,
dadurch gekennzeichnet, daß die spindelseitige Anlage (38) die Stirnseite des Aufnahmeteiles (16) ist.

15. Spannvorrichtung nach einem der Ansprüche 1 bis 14,
dadurch gekennzeichnet, daß die Spannschraube (11) aus der Druckentlastungsstellung in eine den Spanndruck bestimmende Anschlagstellung an einem spindel seitigen Anschlag (35) einschraubbar ist.

## Claims

1. Clamping device with a spindle (2) which is driven in a rotary manner and with a clamping bush (5) which can be expanded hydraulically and is provided for clamping on the spindle (2), which clamping bush (5) comprises at least one hydraulic medium chamber (6), which is connected to a bore (9) penetrating the spindle (2) and supplying the hydraulic medium, which bore is closed by a clamping screw (11), which can be screwed back into a pressure relief position, characterised in that the spindle (2) is provided with a receiving part (16) for at least one axial clamping member (19), which is able to rotate with respect to the receiving part (16) and comprises form-locking openings (28, 29) extending in the direction of rotation of the axial clamping member (19), for axially extending form-locking members (30, 31) of a tool (33), which engage axially behind the form-locking openings (28, 29) and that the tool (33) is pulled by the axial clamping member (19) against a bearing surface (38) adjacent the spindle.

2. Clamping device according to Claim 1, characterised in that the axial clamping member (19) comprises stops, which are located in the rotary path of counter-stops (30, 31) of the tool (33).

3. Clamping device according to Claim 1 or 2, characterised in that the clamping screw (11) is screwed into a threaded bore (12) on the end face of the spindle (2).

4. Clamping device according to one of Claims 1 to 3, characterised in that located in the bore (9) is a clamping piston (13), which bears against the clamping screw (11) under the pressure of the hydraulic medium.

5. Clamping device according to Claim 4, characterised in that the clamping piston (4) is guided in a sealing manner in the bore (9).

6. Clamping device according to one of Claims 1 to 5, characterised in that the axial clamping member (19) is a ring.

7. Clamping device according to one of Claims 1 to 6, characterised in that the form-locking openings (28, 29) are constructed in the shape of a keyhole.

8. Clamping device according to one of Claims 1 to 7, characterised in that the form-locking members (30, 31) are screws projecting axially from the tool (32, 33), which screws project through the form-locking openings (28, 29) of the axial clamping member (19).

9. Clamping device according to one of Claims 1 to 8, characterised in that the form-locking openings (28, 29) lie diametrically opposite each other.

10. Clamping device according to one of Claims 1 to 9, characterised in that the receiving part (16) is a slinger ring, which in its end face comprises a recess (17) for receiving the axial clamping member (19).

11. Clamping device according to one of Claims 1 to 10, characterised in that the axial clamping member (19) comprises openings (26, 27) lying diametrically opposite each other, into which stops (24, 25) of the receiving part (16) project.

12. Clamping device according to Claim 11, characterised in that the openings (26, 27) are slots curved in the shape of part of a circle.

13. Clamping device according to Claim 11 or 12, characterised in that the stops (24, 25) are screws extending axially with respect to the spindle (2).

14. Clamping device according to one of Claims 1 to 13, characterised in that the bearing surface (38) adjacent the spindle is the end face of the receiving part (16).

15. Clamping device according to one of Claims 1 to 14, characterised in that the clamping screw (11) can be screwed out of the pressure relief position into an abutment position determining the clamping pressure, against an abutment (35) adjacent the spindle.

## Revendications

1. Dispositif de fixation avec une broche (2) entrainée en rotation, et avec une douille de serrage (5) pouvant être élargie hydrauliquement, prévue sur la broche (2) pour la fixation, et présentant au moins un compartiment (6) de fluide hydraulique, relié à un trou (9) d'alimentation en fluide hydraulique, qui traverse la broche (2) et est fermé par une vis de serrage (11), pouvant être dévissée dans une position de détente de pression, caractérisé en ce que la broche (2) est munie d'une partie réception (16) pour un organe de fixation axiale (19) au moins, qui peut tourner par rapport à la partie réception (16) et présente des ouvertures de blocage (28, 29), s'étendant dans le sens de rotation de l'organe (19), pour des organes de blocage (30, 31) axiaux d'un outil (33), qui s'engagent dans les ouvertures de blocage (28, 29) dans le sens axial, et en ce que l'outil (33) est tiré contre un appui (38) côté broche par l'organe de fixation axiale (19).

2. Dispositif de fixation suivant la revendication 1, caractérisé en ce que l'organe de fixation axiale (19) présente des butées, qui se situent dans le parcours de rotation de contre-butées (30, 31) de l'outil (33).

3. Dispositif de fixation suivant l'une des revendications 1 et 2, caractérisé en ce que la vis de serrage (11) est vissée dans un taraudage (12) côté frontal de la broche (2).

4. Dispositif de fixation suivant l'une quelconque des revendications 1 à 3, caractérisé en ce qu'un piston de serrage (13), qui s'applique sur la vis de serrage (11) sous la pression du fluide hydraulique, se situe dans le trou (9).

5. Dispositif de fixation suivant la revendication 4, caractérisé en ce que le piston de serrage (4) est guidé hermétique ment dans le trou (9).

6. Dispositif de fixation suivant l'une quelconque des revendications 1 à 5, caractérisé en ce que l'organe de fixation axiale (19) est une bague.

7. Dispositif de fixation suivant l'une quelconque des revendications 1 à 6, caractérisé en ce que les ouvertures de blocage (28, 29) sont réalisées en forme de trou de serrure.

8. Dispositif de fixation suivant l'une quelconque des revendications 1 à 7, caractérisé en ce que les organes de blocage (30, 31) sont des vis, qui dépassent de l'outil (32, 33) dans le sens axial et pénètrent au travers des ouvertures de blocage (28, 29) de l'organe de fixation axiale (19).

9. Dispositif de fixation suivant l'une quelconque des revendications 1 à 8, caractérisé en ce que les ouvertures de blocage (28, 29) sont diamétralement opposées l'une par rapport à l'autre.

10. Dispositif de fixation suivant l'une quelconque des revendications 1 à 9, caractérisé en ce que la partie réception (16) est une bague centrifuge, qui présente un évidement (17) dans sa face frontale pour loger l'organe de fixation axiale (19).

11. Dispositif de fixation suivant l'une quelconque des revendications 1 à 10, caractérisé en ce que l'organe de fixation axiale (19) présente des ouvertures (26, 27) diamétralement opposées, dans lesquelles pénètrent des butées (24, 25) de la partie réception (16).

12. Dispositif de fixation suivant la revendication 11, caractérisé en ce que les ouvertures (26, 27) sont des trous longitudinaux incurvés en forme de cercle partiel.

13. Dispositif de fixation suivant l'une des revendications 11 et 12, caractérisé en ce que les butées (24, 25) sont des vis s'étendant dans le sens axial par rapport à la broche (2).

14. Dispositif de fixation suivant l'une quelconque des revendications 1 à 13, caractérisé en ce que l'appui (38) côté broche est la face frontale de la partie réception (16).

15. Dispositif de fixation suivant l'une quelconque des revendications 1 à 14, caractérisé en ce que la vis de serrage (11) peut être vissée sur une butée (35) côté broche, d'une position de détente de pression dans une position de butée, déterminant la pression de serrage.
